# EUROPÄISCHE PATENTSCHRIFT

(11) **EP 2 506 663 B1**
(45) Veröffentlichungstag und Bekanntmachung des Hinweises auf die Patenterteilung: **10.05.2017**
(21) Anmeldenummer: 12158059.1
(22) Anmeldetag: 05.03.2012
(51) Int. Cl.: H05B 6/06

(54) **Gargerätevorrichtung**
Cooking device
Dispositif d'appareil de cuisson

(30) Priorität: 28.03.2011 ES 201130457
(43) Veröffentlichungstag der Anmeldung: 03.10.2012
(73) Patentinhaber: BSH Hausgeräte GmbH, 81739 München (DE)
(72) Erfinder: Carretero Chamarro, Claudio, 50003 Zaragoza (ES); Gracia Campos, Oscar, 50008 Zaragoza (ES); Llorente Gil, Sergio, 50009 Zaragoza (ES); Muresan, Paul, 50720 La Cartuja (ES); Peinado Adiego, Ramon, 50008 Zaragoza (ES); Puyal Puente, Diego, 50014 Zaragoza (ES)

(56) Entgegenhaltungen:
- WO-A1-2006/117182
- WO-A2-2005/043737
- US-A1- 2006 289 489
- US-A1- 2010 237 065

## Beschreibung

Die Erfindung geht aus von einer Gargerätevorrichtung nach dem Oberbegriff des Anspruchs 1.

Die Druckschrift EP 1 951 003 A1 offenbart ein Induktionskochfeld mit zumindest zwei Heizfrequenzeinheiten, die gemäß einem bestimmten Verfahren betrieben werden um Intermodulationsgeräusche zumindest weitgehend zu vermeiden. Nach diesem Verfahren werden in einem ersten Zeitintervall beide Heizfrequenzeinheiten mit einer identischen und festen ersten Frequenz betrieben. In einem zweiten Zeitintervall wird eine Heizfrequenzeinheit abgeschaltet, während die andere Heizfrequenzeinheit mit einer festen zweiten Frequenz betrieben wird. Die beiden Frequenzen sowie die relativen Längen der beiden Zeitintervalle werden so angepasst, dass eine mittlere Ausgangsleistung jeder Heizfrequenzeinheit einer von einem Bediener gewählten Heizleistung entspricht. Gleichzeitig wird eine Flickerkenngröße minimiert.Weitere Induktionskochfelder nach dem Stand der Technik sind aus den Dokumenten WO 2005/043737 A2, WO 2006/117182 A1, US 2010/237065 A1 und US 2006/289489 A1 bekannt. Die Aufgabe der Erfindung besteht insbesondere darin, eine gattungsgemäße Gargerätevorrichtung bereitzustellen, die eine vorteilhaft flexible Einstellung einer mittleren Ausgangsleistung ermöglicht. Die Aufgabe wird erfindungsgemäß durch die Merkmale des Patentanspruchs 1 und des Verfahrensanspruchs 8 gelöst, während vorteilhafte Ausgestaltungen und Weiterbildungen der Erfindung den Unteransprüchen entnommen werden können.

Die Erfindung geht aus von einer Gargerätevorrichtung mit zumindest einer ersten und zumindest einer zweiten Heizfrequenzeinheit und mit wenigstens einer Steuereinheit, die dazu vorgesehen ist, die erste Heizfrequenzeinheit kontinuierlich und in zumindest einem ersten Zeitintervall mit einer festen ersten Frequenz zu betreiben, die zweite Heizfrequenzeinheit im ersten Zeitintervall zu betreiben und in zumindest einem zweiten Zeitintervall abzuschalten und wenigstens eine Flickerkenngröße zu minimieren.

Es wird vorgeschlagen, dass die Steuereinheit dazu vorgesehen ist, die zweite Heizfrequenzeinheit im ersten Zeitintervall mit zumindest einer sich um mindestens 14 kHz, vorzugsweise um wenigstens 15 oder 16 kHz und besonders vorteilhaft um zumindest 17 kHz von der ersten Frequenz unterscheidenden Frequenz zu betreiben. Es kann insbesondere vorgesehen sein, die erste Heizfrequenzeinheit im zweiten Zeitintervall mit einer sich verändernden Frequenz zu betreiben. Vorzugsweise ist jedoch vorgesehen, die erste Heizfrequenzeinheit im zweiten Zeitintervall ebenfalls mit einer festen und vorzugsweise mit einer von der ersten Frequenz verschiedenen Frequenz zu betreiben. Es kann insbesondere vorgesehen sein, die zweite Heizfrequenzeinheit im ersten Zeitintervall mit einer sich verändernden Frequenz zu betreiben. Vorzugsweise ist jedoch vorgesehen, die zweite Heizfrequenzeinheit im ersten Zeitintervall mit einer festen Frequenz zu betreiben. Vorzugsweise ist die Gargerätevorrichtung als Kochfeldvorrichtung und besonders vorteilhaft als Induktionskochfeldvorrichtung ausgebildet. Unter einem "ersten Zeitintervall" und einem "zweiten "Zeitintervall" sollen insbesondere zwei zeitlich nacheinander liegende Zeitintervalle einer Länge größer null verstanden werden. Die Bezeichnungen "erstes" und "zweites" Zeitintervall sollen ausschließlich zur Unterscheidung der Zeitintervalle dienen und insbesondere keine Aussage über eine zeitliche Reihenfolge der Zeitintervalle beinhalten. Unter "vorgesehen" soll insbesondere speziell programmiert und/oder ausgelegt und/oder ausgestattet verstanden werden.

Unter einer "Heizfrequenzeinheit" soll insbesondere eine elektrische Einheit verstanden werden, die einen oszillierenden elektrischen Strom, vorzugsweise mit einer Frequenz von zumindest 1 kHz, insbesondere von wenigstens 10 kHz und vorteilhaft von mindestens 20 kHz, zu einem Betrieb wenigstens einer Heizeinheit erzeugt. Unter einer "Heizeinheit" soll insbesondere eine Einheit verstanden werden, die dazu vorgesehen ist, elektrische Energie zumindest zu einem Großteil in Wärme umzuwandeln und damit insbesondere ein Gargut zu erhitzen. Insbesondere umfasst die Heizeinheit einen Strahlungsheizkörper, einen Widerstandsheizkörper und/oder vorzugsweise einen Induktionsheizkörper, der dazu vorgesehen ist, elektrische Energie indirekt über induzierte Wirbelströme in Wärme umzuwandeln. Die Heizfrequenzeinheit umfasst insbesondere zumindest einen Wechselrichter, der vorzugsweise zwei Schalteinheiten umfasst. Unter einer "Schalteinheit" soll insbesondere eine Einheit verstanden werden, die dazu vorgesehen ist, einen zumindest einen Teil der Schalteinheit umfassenden Leitungspfad zu unterbrechen. Vorzugsweise ist die Schalteinheit ein bidirektionaler unipolarer Schalter, der insbesondere einen Stromfluss durch den Schalter entlang dem Leitungspfad in beide Richtungen ermöglicht und der insbesondere eine elektrische Spannung in zumindest einer Polungsrichtung kurzschließt. Vorzugsweise umfasst der Wechselrichter zumindest zwei Bipolartransistoren mit isolierter Gate-Elektrode und besonders vorteilhaft zumindest einen Dämpfungskondensator. Unter einem "Leitungspfad" soll insbesondere ein elektrisch leitendes Leiterstück zwischen zwei Punkten verstanden werden. Unter "elektrisch leitend" soll insbesondere mit einem spezifischen elektrischen Widerstand von höchstens 10⁻⁴ Ωm, insbesondere von maximal 10⁻⁵ Ωm, vorteilhaft von höchstens 10⁻⁶ Ωm und besonders vorteilhaft von maximal 10⁻⁷ Ωm bei 20°C verstanden werden.

Unter einer "Steuereinheit" soll insbesondere eine elektronische Einheit verstanden werden, die vorzugsweise in einer Steuer- und/oder Regeleinheit eines Gargeräts, insbesondere eines Induktionskochfelds, zumindest teilweise integriert ist und die vorzugsweise eine Recheneinheit und insbesondere zusätzlich zur Recheneinheit eine Speichereinheit mit einem darin gespeicherten Steuerprogramm umfasst. Vorzugsweise ist die Steuereinheit dazu vorgesehen, die Heizfrequenzeinheiten mit Hilfe von Steuersignalen und vorzugsweise elektrischen Steuersignalen zu steuern und/oder zu regeln. Unter einem "Steuersignal" soll insbesondere ein Signal verstanden werden, welches insbesondere in zumindest einem Betriebszustand einen Schaltvorgang einer Heizfrequenzeinheit auslöst, insbesondere auch mittelbar. Unter einem "elektrischen Steuersignal" soll insbesondere ein Steuersignal mit einem elektrischen Potential von höchstens 30 V, vorzugsweise von maximal 20 V, besonders vorteilhaft von höchstens 10 V und insbesondere von zumindest 5 V bezogen auf ein Referenzpotential verstanden werden. Vorzugsweise weist das Steuersignal zumindest zeitweise eine Periodizität auf, insbesondere mit einer Periodendauer von höchstens 1 ms, insbesondere von maximal 0,1 ms und vorteilhaft von höchstens 0,05 ms. Besonders vorteilhaft ist das Steuersignal zumindest im Wesentlichen ein Rechtecksignal, welches insbesondere zwei diskrete Werte aufweist, vorzugsweise einen Einschaltwert und einen Ausschaltwert. Vorzugsweise entspricht jeder der zwei Werte einer Schaltstellung der Heizfrequenzeinheiten und insbesondere deren Wechselrichter. Unter einer "Frequenz" einer Heizfrequenzeinheit soll insbesondere die Frequenz des die Heizfrequenzeinheit steuernden Steuersignals verstanden werden.

Darunter, dass eine Heizfrequenzeinheit "betrieben" wird, soll insbesondere verstanden werden, dass die Frequenz der Heizfrequenzeinheit von Null verschieden ist. Darunter, dass eine Heizfrequenzeinheit "kontinuierlich" betrieben wird, soll insbesondere verstanden werden, dass die Heizfrequenzeinheit während einer Heizbetriebsart fortlaufend betrieben wird, wobei sich die von Null verschiedene Frequenz des Steuersignals verändern kann. Darunter, dass eine Heizfrequenzeinheit mit "fester" Frequenz betrieben wird, soll insbesondere verstanden werden, dass die Heizfrequenzeinheit mit einer während einer Heizbetriebsart zumindest weitgehend unveränderlichen Frequenz betrieben wird. Unter einer "zumindest weitgehend unveränderlichen Frequenz" soll insbesondere eine Frequenz verstanden werden, die während der Heizbetriebsart eine Schwankung von höchstens 10%, insbesondere von maximal 5%, vorzugsweise von höchstens 1% und besonders vorteilhaft von 0% aufweist. Darunter, dass eine Heizfrequenzeinheit in einem Zeitintervall "abgeschaltet" wird, soll insbesondere verstanden werden, dass die Heizfrequenzeinheit im betreffenden Zeitintervall zumindest im Wesentlichen eine verschwindend geringe Ausgangsleistung aufweist. Unter einer "im betreffenden Zeitintervall zumindest im Wesentlichen verschwindend geringen Ausgangsleistung" soll insbesondere eine Ausgangsleistung verstanden werden, die höchstens 100 W, insbesondere maximal 50 W, vorzugsweise höchstens 25 W und besonders vorteilhaft 0 W beträgt und/oder die im Zeitintervall ausschließlich während einer Zeitdauer abgegeben wird, welche höchstens 50%, insbesondere maximal 25%, vorzugsweise höchstens 15% und besonders vorteilhaft höchstens 10% einer Länge des Zeitintervalls entspricht. Die Steuereinheit ist dazu vorgesehen, die zumindest zwei Heizfrequenzeinheiten derart mittels der Steuersignale zu steuern und/oder zu regeln, dass eine mittlere Ausgangsleistung einer der zumindest zwei Heizfrequenzeinheiten einer von einem Bediener angewählten Sollleistung zumindest weitgehend entspricht. Dabei soll eine relative Abweichung der durch die Steuereinheit eingestellten mittleren Ausgangsleistung von der Sollleistung höchstens 20%, vorzugsweise maximal 10% und besonders vorteilhaft höchstens 5% betragen. Unter einer "Ausgangsleistung" einer der wenigstens zwei Heizfrequenzeinheiten soll insbesondere eine Leistung verstanden werden, die in wenigstens einem Heizbetriebszustand von der Heizfrequenzeinheit geliefert wird. Unter einer "mittleren Ausgangsleistung" soll insbesondere eine zeitlich gemittelte Ausgangsleistung verstanden werden. Bei einem gleichzeitigen Betrieb der zumindest zwei Heizfrequenzeinheiten ist die Steuereinheit insbesondere dazu vorgesehen, eine Anpassung der mittleren Ausgangsleistungen an die Sollleistungen unter weitgehender Vermeidung von Intermodulationsgeräuschen vorzunehmen. Unter einer "weitgehenden Vermeidung von Intermodulationsgeräuschen" soll insbesondere verstanden werden, dass Intermodulationsgeräusche mit einer Frequenz von weniger als 17 kHz, insbesondere von weniger als 16 kHz und vorzugsweise von weniger als 14 kHz in einem Abstand von 1 m von der Gargerätevorrichtung einen Schalldruckpegel von höchstens 20 dB, insbesondere von maximal 10 dB, vorzugsweise von höchstens 5 dB und besonders vorteilhaft von maximal 0 dB aufweisen. Vorzugsweise sind die Intermodulationsgeräusche von einem Bediener mit durchschnittlichem Gehör unhörbar.

Unter einer "Flickerkenngröße" soll insbesondere eine Kenngröße verstanden werden, die ein Maß für Flicker darstellt. Unter "Flicker" soll insbesondere ein subjektiver Eindruck einer Instabilität einer visuellen Wahrnehmung verstanden werden, der insbesondere durch einen Lichtreiz hervorgerufen wird, dessen Leuchtdichte und/oder Spektralverteilung mit der Zeit schwankt. Insbesondere kann Flicker durch einen Spannungsabfall einer Netzspannung hervorgerufen werden. Insbesondere ist die Flickerkenngröße eine Gesamtausgangsleistungsdifferenz, vorzugsweise zwischen zwei Zeitpunkten zweier Zeitintervalle und besonders vorteilhaft zweier aneinander angrenzender Zeitintervalle. Unter einer "Gesamtausgangsleistung" soll insbesondere eine Summe von Ausgangsleistungen aller Heizfrequenzeinheiten zu einem bestimmten Zeitpunkt verstanden werden. Unter einer "Gesamtausgangsleistungsdifferenz" soll insbesondere eine Differenz der Gesamtausgangsleistungen zu zwei verschiedenen Zeitpunkten verstanden werden. Vorzugsweise ist die Steuereinheit dazu vorgesehen, die Flickerkenngröße unter einen Grenzwert zu senken. Vorzugsweise ist der Grenzwert ein durch zumindest eine gesetzliche Vorgabe und/oder eine Norm, insbesondere die Norm DIN EN 61000-3-3, festgelegter Wert.

Durch eine solche Ausgestaltung kann eine vorteilhaft flexible Einstellung der mittleren Ausgangsleistungen der Heizfrequenzeinheiten erzielt werden, insbesondere da die Frequenz der zweiten Heizfrequenzeinheit im ersten Zeitintervall größer oder kleiner als die erste Frequenz gewählt werden kann und da die Frequenz der ersten Heizfrequenzeinheit im zweiten Zeitintervall und die Frequenz der zweiten Heizfrequenzeinheit im ersten Zeitintervall veränderlich sein können. Des Weiteren kann eine weitere Steuerungsmöglichkeit bereitgestellt werden, die zusätzlich in Kombination mit anderen bekannten Steuerungsmöglichkeiten einsetzbar ist.

Ferner wird vorgeschlagen, dass die Steuereinheit dazu vorgesehen ist, die erste Heizfrequenzeinheit im zweiten Zeitintervall zumindest zeitweise mit einer Frequenz zu betreiben, welche kleiner ist als die erste Frequenz. Vorteilhaft ist vorgesehen, die erste Heizfrequenzeinheit während des gesamten zweiten Zeitintervalls mit einer vorzugsweise festen Frequenz zu betreiben, die kleiner ist als die erste Frequenz. Hierdurch kann besonders vorteilhaft eine Minimierung der Flickerkenngröße ermöglicht werden.

Vorteilhaft betragen die Frequenzen mindestens 14 kHz, vorzugsweise wenigstens 17 kHz und besonders vorteilhaft zumindest 20 kHz. Hierdurch können Intermodulationsgeräusche minimiert werden. Des Weiteren können Schaltverluste in den Heizfrequenzeinheiten reduziert werden.

In einer bevorzugten Ausgestaltung der Erfindung wird vorgeschlagen, dass die Steuereinheit dazu vorgesehen ist, die Heizfrequenzeinheit mit der höchsten Sollleistung kontinuierlich zu betreiben. Hierdurch kann besonders vorteilhaft eine Minimierung der Flickerkenngröße erreicht werden. Ferner kann ein Bedienkomfort vorteilhaft gesteigert werden, da gerade für die Heizfrequenzeinheit mit der höchsten Sollleistung eine möglichst gleichmäßige Leistungsabgabe ermöglicht wird.

In einer besonders bevorzugten Ausgestaltung der Erfindung wird vorgeschlagen, dass die Steuereinheit in wenigstens einem Betriebszustand dazu vorgesehen ist, die zumindest zwei Heizfrequenzeinheiten periodisch mit einer Periodendauer zu betreiben, die einer Summe einer Länge des ersten Zeitintervalls und einer Länge des zweiten Zeitintervalls entspricht. Hierdurch kann eine einfache und leicht in einer Software implementierbare Steuerung bereitgestellt werden.

In einer weiteren Ausgestaltung der Erfindung wird vorgeschlagen, dass die Steuereinheit dazu vorgesehen ist, die zumindest zwei Heizfrequenzeinheiten jeweils mittels eines Steuersignals zu steuern und/oder zu regeln und in wenigstens einem Betriebszustand einen Tastgrad von zumindest einem der Steuersignale anzupassen. Unter einem "Tastgrad" soll insbesondere ein Verhältnis einer Zeitdauer, in der das Steuersignal innerhalb einer Periodendauer den Einschaltwert annimmt, zur Periodendauer des Steuersignals verstanden werden. Vorzugsweise kann bei fester Frequenz einer der Heizfrequenzeinheiten durch eine Veränderung des Tastgrads eine Ausgangsleistung der Heizfrequenzeinheit verändert werden. Darunter, dass die Steuereinheit dazu vorgesehen ist, "einen Tastgrad von zumindest einem der Steuersignale anzupassen", soll insbesondere verstanden werden, dass die Steuereinheit dazu vorgesehen ist, den Tastgrad von zumindest einem der Steuersignale zu verändern, vorzugsweise um hierdurch eine Änderung einer Ausgangsleistung bei fester Frequenz einer Heizfrequenzeinheit zu erreichen. Vorzugsweise ist die Steuereinheit dazu vorgesehen, durch Veränderung des Tastgrads zumindest eines Steuersignals der zumindest zwei Heizfrequenzeinheiten eine gesamte Ausgangsleistung der zumindest zwei Heizfrequenzeinheiten in wenigstens einem Betriebszustand zeitlich möglichst konstant zu halten und besonders vorteilhaft eine maximale Differenz von gesamten Ausgangsleistungen an zwei verschiedenen Zeitpunkten unter einen gesetzlich und/oder durch Normen vorgeschriebenen Wert zu drücken. Hierdurch können weitere Einstellmöglichkeiten für die Steuereinheit erschlossen werden, wodurch ein Bedienkomfort vorteilhaft gesteigert werden kann.

Vorteilhaft ist die Steuereinheit dazu vorgesehen, nach einer Auswahl der die Flickerkenngröße minimierenden Frequenzen die Zeitintervalle an Sollleistungen der zumindest zwei Heizfrequenzeinheiten anzupassen. Darunter, dass vorgesehen ist, die "Zeitintervalle an Sollleistungen der zumindest zwei Heizfrequenzeinheiten anzupassen", soll insbesondere verstanden werden, dass eine Länge der Zeitintervalle angepasst wird, so dass die durchschnittliche Ausgangsleistung einer der zumindest zwei Heizfrequenzeinheiten der Sollleistung dieser Heizfrequenzeinheit möglichst nahe kommt und vorzugsweise identisch mit dieser ist. Hierdurch kann sichergestellt werden, dass gesetzliche Vorgaben und/oder Normen bezüglich Flicker eingehalten werden.

Ferner wird vorgeschlagen, dass die Steuereinheit dazu vorgesehen ist, eine Priorisierung zugunsten einer Minimierung von Intermodulationsgeräuschen und/oder Flicker vorzunehmen, falls ein Betrieb der zumindest zwei Heizfrequenzeinheiten mit gewählten Sollleistungen unter gleichzeitiger weitgehender Vermeidung von Intermodulationsgeräuschen und/oder Flicker unmöglich ist. Darunter, dass die Steuereinheit dazu vorgesehen ist, "eine Priorisierung zugunsten einer Minimierung von Intermodulationsgeräuschen und/oder Flicker vorzunehmen", falls ein Betrieb der zumindest zwei Heizfrequenzeinheiten mit gewählten Sollleistungen unter gleichzeitiger weitgehender Vermeidung von Intermodulationsgeräuschen und/oder Flicker unmöglich ist, soll insbesondere verstanden werden, dass vorgesehen ist, einen Betrieb wenigstens einer der zumindest zwei Heizfrequenzeinheiten mit einer von einer Sollleistung verschiedenen mittleren Ausgangsleistung vorzunehmen, um dadurch Intermodulationsgeräusche und/oder Flicker zu minimieren. Vorzugsweise ist vorgesehen, eine Minimierung von Flicker unter in der Norm DIN EN 61000-3-3 vorgeschriebene Grenzwerte vorzunehmen. Hierdurch kann ein Bedienkomfort vorteilhaft gesteigert werden, da von einem Bediener als unangenehm empfundene Geräusche und/oder Flicker vermieden werden können. Vorzugsweise ist die mittlere Ausgangsleistung stets kleiner als oder gleich wie die Sollleistung. Hierdurch können unsichere Betriebszustände vermieden werden.

Ferner wird ein Verfahren mit einer Gargerätevorrichtung mit zumindest einer ersten und zumindest einer zweiten Heizfrequenzeinheit vorgeschlagen, bei dem die erste Heizfrequenzeinheit kontinuierlich und in zumindest einem ersten Zeitintervall mit einer festen ersten Frequenz betrieben wird, die zweite Heizfrequenzeinheit im ersten Zeitintervall betrieben und in zumindest einem zweiten Zeitintervall abgeschaltet wird und wenigstens eine Flickerkenngröße minimiert wird, wobei die zweite Heizfrequenzeinheit im ersten Zeitintervall mit einer sich um mindestens 14 kHz, vorzugsweise um wenigstens 16 kHz und besonders vorteilhaft um zumindest 17 kHz von der ersten Frequenz unterscheidenden Frequenz betrieben wird. Hierdurch kann eine vorteilhaft flexible Einstellung der mittleren Ausgangsleistungen der Heizfrequenzeinheiten erzielt werden.

Ferner wird ein Gargerät, insbesondere ein Kochfeld, mit einer erfindungsgemäßen Gargerätevorrichtung vorgeschlagen. Vorzugsweise handelt es sich bei dem Kochfeld um ein Induktionskochfeld.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: ein Induktionskochfeld mit einer erfindungsgemäßen Gargerätevorrichtung mit zwei Heizfrequenzeinheiten,
- Fig. 2: ein beispielhaftes, nicht maßstabsgetreues Steuersignal einer der zwei Heizfrequenzeinheiten,
- Fig. 3: beispielhafte, nicht maßstabsgetreue Leistungs-Frequenz-Kurven für die zwei Heizfrequenzeinheiten,
- Fig. 4: je eine beispielhafte, nicht maßstabsgetreue Leistungs-Zeit-Kurve für die zwei Heizfrequenzeinheiten und
- Fig. 5: beispielhafte, nicht maßstabsgetreue Leistungs-Frequenz-Kurven einer der zwei Heizfrequenzeinheiten bei unterschiedlichen Tastgraden eines Steuersignals.

Figur 1 zeigt ein als Induktionskochfeld 16 ausgebildetes Gargerät. Das Induktionskochfeld 16 umfasst eine Kochfeldplatte 18, insbesondere aus einer Glaskeramik, auf der in bekannter Weise zwei Heizzonen 20, 22 markiert sind. Die Kochfeldplatte 18 ist in einem betriebsbereiten Zustand des Induktionskochfelds 16 horizontal angeordnet und zu einem Aufstellen von Gargeschirr vorgesehen. Des Weiteren sind auf der Kochfeldplatte 18 in bekannter Weise berührungsempfindliche Bedienelemente 26 und Anzeigeelemente 28 einer Bedien- und Anzeigeeinheit 30 des Induktionskochfelds 16 markiert. Das Induktionskochfeld 16 umfasst ferner eine Gargerätevorrichtung mit einer ersten und einer zweiten unterhalb der Kochfeldplatte 18 angeordneten Heizfrequenzeinheit 10, 12 und mit einer unterhalb der Kochfeldplatte 18 angeordneten Steuereinheit 14. In Figur 1 sind Bauteile, welche unterhalb der Kochfeldplatte 18 angeordnet sind, schematisch und gestrichelt gezeichnet, wobei funktionelle Zusammenhänge mit Pfeilen gekennzeichnet sind. Die Steuereinheit 14 ist in eine Steuer- und Regeleinheit 32 des Induktionskochfelds 16 integriert. Eine der Heizzone 20 zugeordnete und unterhalb dieser angeordnete Induktionsheizeinheit wird durch die erste Heizfrequenzeinheit 10 mit Energie versorgt. Eine der Heizzone 22 zugeordnete und unterhalb dieser angeordnete Induktionsheizeinheit wird durch die zweite Heizfrequenzeinheit 12 mit Energie versorgt. Ein Bediener kann mittels der Bedienund Anzeigeeinheit 30 eine Heizstufe für jede der Heizzonen 20, 22 wählen, woraus sich jeweils eine Sollleistung P_{obj1}, P_{obj2} für die zwei Heizfrequenzeinheiten 10, 12 ergibt. Die Steuereinheit 14 ist dazu vorgesehen, eine jeweilige mittlere Ausgangsleistung Pₐᵥₑ₁, Pₐᵥₑ₂ der Heizfrequenzeinheiten 10, 12 an die Sollleistungen P_{obj1}, P_{obj2} unter weitgehender Vermeidung von Intermodulationsgeräuschen anzupassen, so dass die gewählten Heizstufen der Heizzonen 20, 22 erreicht werden können. Darüber hinaus ist die Steuereinheit 14 dazu vorgesehen, eine Flickerkenngröße F zu minimieren. Bei der Flickerkenngröße F handelt es sich um eine maximale Differenz zwischen zwei Gesamtausgangsleistungen P₁ + P₂ der zwei Heizfrequenzeinheiten 10, 12 zu zwei verschiedenen Zeitpunkten t₁ und t₂: $F = \left|{P}_{1}\left({t}_{1}\right)+{P}_{2}\left({t}_{1}\right)-{P}_{1}\left({t}_{2}\right)-{P}_{2}\left({t}_{2}\right)\right| .$ Hierbei bezeichnen P₁(t) die Ausgangsleistung der ersten Heizfrequenzeinheit 10 zur Zeit t und P₂(t) die Ausgangsleistung der zweiten Heizfrequenzeinheit 12 zur Zeit t. Die Steuereinheit 14 steuert die erste Heizfrequenzeinheit 10 mittels eines Steuersignals V₁(t) und die zweite Heizfrequenzeinheit 12 mittels eines Steuersignals \/₂(t).

Figur 2 zeigt beispielhaft ein nicht maßstabsgetreues Steuersignal V₂(t) der zweiten Heizfrequenzeinheit 12 in einem kartesischen Koordinatensystem. Auf einer Ordinatenachse 36 ist eine Steuerspannung V₂ und auf einer Abszissenachse 38 eine Zeit t aufgetragen. Das Steuersignal V₂(t) ist während eines ersten Zeitintervalls T_{A} einer Periodendauer T ein Rechtecksignal mit einem Einschaltwert V₀ und einem Ausschaltwert von 0 Volt. Der Einschaltwert V₀ wird während einer Einschaltzeit t₀ gehalten. Eine Periodendauer des Rechtecksignals beträgt T₀. Während einer Zeitdauer von (T₀ - t₀) wird der Ausschaltwert gehalten. Eine Frequenz f_{2A} des Steuersignals V₂(t) berechnet sich aus einem Kehrwert der Periodendauer T₀. Die Frequenz f_{2A} liegt üblicherweise zwischen 20 kHz und 100 kHz. Ein Tastgrad D_{2A} des Steuersignals V₂(t) berechnet sich aus einem Quotienten der Einschaltzeit t₀ dividiert durch die Periodendauer T₀. Während V₂(t) die Form des Rechtecksignals annimmt, wird gemäß einem periodischen Wechsel des Einschaltwerts V₀ und des Ausschaltwerts eine erste von zwei Schalteinheiten der zweiten Heizfrequenzeinheit 12 periodisch geschaltet. Eine zweite Schalteinheit der zweiten Heizfrequenzeinheit 12 wird in analoger, jedoch zeitversetzter Weise periodisch geschaltet, so dass ein hochfrequenter Wechselstrom zu einem Betrieb der der Heizzone 22 zugeordneten Induktionsheizeinheit entsteht. Während eines zweiten Teilintervalls T_{B} der Periodendauer T mit T_{B} = T - T_{A} ist das Steuersignal V₂(t) identisch null. Ein Zeitpunkt x trennt das erste Zeitintervall T_{A} und das zweite Zeitintervall T_{B}. Nach Ablauf der Periodendauer T wiederholt sich das Steuersignal V₂(t).

Figur 3 zeigt in einem kartesischen Koordinatensystem beispielhaft zwei nicht maßstabsgetreue Leistungs-Frequenz-Kurven P₁(f) und P₂(f). Auf einer Ordinatenachse 42 sind die Ausgangsleistungen P₁ und P₂ der Heizfrequenzeinheiten 10, 12 aufgetragen. Auf einer Abszissenachse 44 ist die Frequenz f aufgetragen. Die Sollleistungen P_{obj1} und P_{obj2} der Heizfrequenzeinheiten 10, 12 werden durch einen Bediener eingestellt. Ohne Beschränkung der Allgemeinheit sei angenommen, die erste Heizfrequenzeinheit 10 weise die höchste Sollleistung P_{obj1} auf. Diese wird dann durch die Steuereinheit 14 kontinuierlich betrieben, im ersten Zeitintervall T_{A} mit einer festen ersten Frequenz f_{1A} und im zweiten Zeitintervall T_{B} mit einer festen zweiten Frequenz f_{1B}. Die zweite Heizfrequenzeinheit 12 wird durch die Steuereinheit 14 im ersten Zeitintervall T_{A} mit einer festen Frequenz f_{2A} betrieben, welche um zumindest 17 kHz höher ist als die erste Frequenz f_{1A}. Da die Ausgangsleistung P₂ der zweiten Heizfrequenzeinheit 12 bei der Frequenz f_{2A} die Sollleistung P_{obj2} der zweiten Heizfrequenzeinheit 12 übersteigt, wird die zweite Heizfrequenzeinheit 12 im zweiten Zeitintervall T_{B} abgeschaltet. Die Frequenzen f_{1A}, f_{2A} und f_{1B} betragen jeweils mindestens 20 kHz.

Figur 4 zeigt in einem kartesischen Koordinatensystem beispielhaft zwei nicht maßstabsgetreue Leistungs-Zeit-Kurven P₁(t) und P₂(t). Auf einer Ordinatenachse 46 sind die Ausgangsleistungen P₁ und P₂ der Heizfrequenzeinheiten 10, 12 aufgetragen. Auf einer Abszissenachse 48 ist die Zeit t aufgetragen. Ein in Figur 4 dargestellter Verlauf der Leistungs-Zeit-Kurven P₁(t) und P₂(t) wird in einem Heizbetriebszustand der Heizfrequenzeinheiten 10, 12 periodisch mit der Periodendauer T durchlaufen. Idealerweise stellt die Steuereinheit 14 die Frequenzen f_{1A}, f_{2A} und f_{1B} sowie die Längen der Zeitintervalle T_{A} und T_{B} so ein, dass die mittleren Ausgangsleistungen Pₐᵥₑ₁ und Pₐᵥₑ₂ der zwei Heizfrequenzeinheiten 10, 12 jeweils den Sollleistungen P_{obj1} und P_{obj2} entsprechen, Intermodulationsgeräusche weitgehend vermieden werden und die Flickerkenngröße F identisch Null wird. Dies ist unter folgenden Bedingungen möglich: ${P}_{2} \left(0\leq t\leq x\right) \geq {P}_{obj 2} ,$ ${P}_{1} \left(0\leq t\leq x\right) \leq {P}_{obj 1} \leq {P}_{1} \left(x<t\leq T\right) ,$ $\left|{f}_{1 A}-{f}_{2 A}\right| \geq 17 kHz$ und ${f}_{min 1 / 2} \leq {f}_{1 A} , {f}_{2 A} , {f}_{1 B} \leq {f}_{max} .$

Die letzte Bedingung berücksichtigt zusätzliche Grenzwerte für die Frequenzen f_{1A}, f_{2A} und f_{1B}. Zum einen existiert jeweils eine kurvenspezifische Mindestfrequenz fₘᵢₙ₁ und fₘᵢₙ₂ und damit eine maximal erreichbare Ausgangsleistung P₁, P₂ für jede Heizfrequenzeinheit 10, 12. Des Weiteren existiert jeweils eine durch elektronische Restriktionen gegebene Höchstfrequenz fₘₐₓ und damit eine in einem kontinuierlichen Betrieb minimal erreichbare Ausgangsleistung P₁, P₂ für jede Heizfrequenzeinheit 10, 12. Die zweite Bedingung besagt, dass die erste Heizfrequenzeinheit 10 im zweiten Zeitintervall T_{B} mit einer Frequenz f_{1B} zu betreiben ist, welche kleiner ist als die Frequenz f_{1A}, mit der die erste Heizfrequenzeinheit 10 im ersten Zeitintervall T_{A} betrieben wird.

Zur Ermittlung der Frequenzen f_{1A}, f_{2A} und f_{1B} und der Längen der Zeitintervalle T_{A} und T_{B} bestimmt die Steuereinheit 14 zunächst die Frequenzen f_{1A}, f_{2A} und f_{1B}, mittels deren ein flickerfreier Betrieb mit F = 0 möglich ist. Dies geschieht durch allmähliches Absenken der Frequenzen f_{1A}, f_{2A} und f_{1B} und damit durch allmähliches Anheben der Ausgangsleistung P₁, P₂ der betreffenden Heizfrequenzeinheit 10, 12. Das Absenken der Frequenzen f_{1A}, f_{2A} und f_{1B} kann dabei für beide Heizfrequenzeinheiten 10, 12 getrennt oder auch simultan erfolgen. Wenn ein Satz von Frequenzen f_{1A}, f_{2A} und f_{1B} gefunden ist, der die obigen Bedingungen erfüllt, dann werden die Zeitintervalle T_{A} und T_{B} angepasst, bis die mittleren Ausgangsleistungen Pₐᵥₑ₁ und Pₐᵥₑ₂ der zwei Heizfrequenzeinheiten 10, 12 jeweils den Sollleistungen P_{obj1} und P_{obj2} entsprechen. Während eines Betriebs der Heizfrequenzeinheiten 10, 12 kann, falls nötig, in Echtzeit eine Korrektur vorgenommen werden, um auf Leistungsschwankungen, beispielsweise hervorgerufen durch Erwärmung, zu reagieren.

Figur 5 zeigt in einem kartesischen Koordinatensystem beispielhafte, nicht maßstabsgetreue Leistungs-Frequenz-Kurven P₂(f,dⱼ) für verschiedene Tastgrade D_{2A} = dⱼ (j = 1,... , n) des Steuersignals V₂(t) der zweiten Heizfrequenzeinheit 12 (siehe auch Figur 2). Auf einer Ordinatenachse 50 ist die Ausgangsleistung P₂ der zweiten Heizfrequenzeinheit 12 aufgetragen. Auf einer Abszissenachse 52 ist die Frequenz f aufgetragen. Durch eine Anpassung des Tastgrads D_{2A}, beispielsweise von 0,5 auf kleinere Werte, kann die Steuereinheit 14 eine Anpassung der Ausgangsleistung P₂ der zweiten Heizfrequenzeinheit 12 vornehmen. Hierdurch kann insbesondere eine Erniedrigung der Ausgangsleistung P₂ bei fester Frequenz f_{2A} der zweiten Heizfrequenzeinheit 12 erreicht werden. Entsprechendes gilt für eine Anpassung von Tastgraden D_{1A} und D_{1B} für die erste Heizfrequenzeinheit 10. Die Steuereinheit 14 kann zusätzlich dazu vorgesehen sein, eine Anpassung der Tastgrade D_{1A}, D_{2A} und D_{1B} zur Erfüllung der obigen Bedingungen vorzunehmen. Verallgemeinert lauten die Bedingungen dann: ${P}_{2} \left(0\leq t\leq x,{D}_{2 A}\right) \geq {P}_{obj 2} ,$ ${P}_{1} \left(0\leq t\leq x,{D}_{1 A}\right) \leq {P}_{obj 1} \leq {P}_{1} \left(x<t\leq T,{D}_{1 B}\right) ,$ $\left|{f}_{1 A}-{f}_{2 A}\right| > 17 kHz$ und ${f}_{min 1 / 2} \leq {f}_{1 A} , {f}_{2 A} , {f}_{1 B} \leq {f}_{max} .$

Falls bei gewählten Sollleistungen P_{obj1} und P_{obj2} kein Satz von Frequenzen f_{1A}, f_{2A}, f_{1B} existiert, für die die obigen Bedingungen erfüllbar sind, dann ist die Steuereinheit 14 dazu vorgesehen, zumindest eine der zwei Heizfrequenzeinheiten 10, 12 mit einer unter der Sollleistung P_{obj1}, P_{obj2} liegenden mittleren Ausgangsleistung Pₐᵥₑ₁, Pₐᵥₑ₂ zu betreiben, um Intermodulationsgeräusche weitgehend zu vermeiden und Flicker unter einem durch die Norm DIN EN 61000-3-3 vorgeschriebenen Grenzwert zu halten. Dies bedeutet, dass zumindest eine der Sollleistungen P_{obj1}, P_{obj2} durch die Steuereinheit 14 zur Erfüllung obiger Bedingungen abgesenkt wird.

Alternativ kann ein Induktionskochfeld auch über mehr als zwei Induktionsheizeinheiten verfügen, wobei mehrere Induktionsheizeinheiten über eine Schalteinheit mit einer Heizfrequenzeinheit verbunden sein können. Ferner ist auch denkbar, dass sich Frequenzen von Heizfrequenzeinheiten in einem ersten Zeitintervall immer um genau 17 kHz unterscheiden. Des Weiteren ist das hier beschriebene Steuerungsverfahren mit anderen, einem Fachmann bekannten und sinnvoll erscheinenden Steuerungsverfahren kombinierbar. So ist beispielsweise denkbar, dass auf Zeitintervalle T_{A} und T_{B} ein weiteres Zeitintervall T_{C} folgt, in dem alle oder auch nur ein Teil der Heizfrequenzeinheiten abgeschaltet sind oder mit einer weiteren gemeinsamen Frequenz f_{C} betrieben werden.

**Bezugszeichen**

| | |
|---|---|
| 10 Heizfrequenzeinheit | f_{2A} Frequenz |
| 12 Heizfrequenzeinheit | fc Frequenz |
| 14 Steuereinheit | fₘᵢₙ₁ Mindestfrequenz |
| 16 Induktionskochfeld | fₘᵢₙ₂ Mindestfrequenz |
| 18 Kochfeldplatte | fₘₐₓ Höchstfrequenz |
| 20 Heizzone | P₁ Ausgangsleistung |
| 22 Heizzone | P₁(f) Leistungs-Frequenz-Kurve |
| 26 Bedienelement | P₁(t) Leistungs-Zeit-Kurve |
| 28 Anzeigeelement | P₂ Ausgangsleistung |
| 30 Bedien- und Anzeigeeinheit | P₂(f) Leistungs-Frequenz-Kurve |
| 32 Steuer- und Regeleinheit | P₂(f,dⱼ) Leistungs-Frequenz-Kurve |
| 36 Ordinatenachse | P₂(t) Leistungs-Zeit-Kurve |
| 38 Abszissenachse | Pₐᵥₑ₁ Mittlere Ausgangsleistung |
| 42 Ordinatenachse | Pₐᵥₑ₂ Mittlere Ausgangsleistung |
| 44 Abszissenachse | P_{obj1} Sollleistung |
| 46 Ordinatenachse | P_{obj2} Sollleistung |
| 48 Abszissenachse | T Periodendauer |
| 50 Ordinatenachse | T₀ Periodendauer |
| 52 Abszissenachse | T_{A} Zeitintervall |
| dⱼ Tastgrad (j = 1,..., n) | T_{B} Zeitintervall |
| D_{1A} Tastgrad | Tc Zeitintervall |
| D_{1B} Tastgrad | t Zeit |
| D_{2A} Tastgrad | t₀ Einschaltzeit |
| F Flickerkenngröße | t₁ Zeitpunkt |
| f Frequenz | t₂ Zeitpunkt |
| f_{1A} Frequenz | V₀ Einschaltwert |
| f_{1B} Frequenz | V₁(t) Steuersignal |
| V₂ | Steuerspannung |
| V₂(t) | Steuersignal |
| x | Zeitpunkt |

## Patentansprüche

1. Gargerätevorrichtung mit zumindest einer ersten und zumindest einer zweiten Heizfrequenzeinheit (10, 12) und mit wenigstens einer Steuereinheit (14), die dazu vorgesehen ist, die erste Heizfrequenzeinheit (10) kontinuierlich und in zumindest einem ersten Zeitintervall (T_{A}) mit einer festen ersten Frequenz (f_{1A}) zu betreiben, die zweite Heizfrequenzeinheit (12) im ersten Zeitintervall (T_{A}) zu betreiben und in zumindest einem zweiten Zeitintervall (T_{B}) abzuschalten, wobei die Steuereinheit (14) dazu vorgesehen ist, die zweite Heizfrequenzeinheit (12) im ersten Zeitintervall (T_{A}) mit zumindest einer sich um mindestens 14 kHz von der ersten Frequenz (f_{1A}) unterscheidenden Frequenz (f_{2A}) zu betreiben, **dadurch gekennzeichnet, dass** die Steuereinheit (14) dazu vorgesehen ist, die zumindest zwei Heizfrequenzeinheiten (10, 12) jeweils mittels eines Steuersignals (V₁(t), V₂(t)) zu steuern und/oder zu regeln und in wenigstens einem Betriebszustand einen Tastgrad (D_{1A}, D_{2A}, D_{1B}) von zumindest einem der Steuersignale (V₁(t), V₂(t)) anzupassen und wenigstens eine Flickerkenngröße (F) zu minimieren, wobei die Steuereinheit (14) dazu vorgesehen ist, den Tastgrad von zumindest einem der Steuersignale (V₁(t), V₂(t)) zu verändern, um hierdurch eine Änderung einer Ausgangsleistung bei fester Frequenz einer Heizfrequenzeinheit (10, 12) zu erreichen.

2. Gargerätevorrichtung nach Anspruch 1, **dadurch gekennzeichnet, dass** die Steuereinheit (14) dazu vorgesehen ist, die erste Heizfrequenzeinheit (10) im zweiten Zeitintervall (T_{B}) zumindest zeitweise mit einer Frequenz (f_{1B}) zu betreiben, welche kleiner ist als die erste Frequenz (f_{1A}).

3. Gargerätevorrichtung nach Anspruch 1 oder 2, **dadurch gekennzeichnet, dass** die Frequenzen (f_{1A}, f_{2A,} f_{1B}) mindestens 14 kHz betragen.

4. Gargerätevorrichtung nach einem der vorhergehenden Ansprüche, **dadurch gekennzeichnet, dass** die Steuereinheit (14) dazu vorgesehen ist, die Heizfrequenzeinheit (10) mit der höchsten Sollleistung (P_{obj1}) kontinuierlich zu betreiben.

5. Gargerätevorrichtung nach einem der vorhergehenden Ansprüche, **dadurch gekennzeichnet, dass** die Steuereinheit (14) in wenigstens einem Betriebszustand dazu vorgesehen ist, die zumindest zwei Heizfrequenzeinheiten (10, 12) periodisch mit einer Periodendauer (T) zu betreiben, die einer Summe einer Länge des ersten Zeitintervalls (T_{A}) und einer Länge des zweiten Zeitintervalls (T_{B}) entspricht.

6. Gargerätevorrichtung nach einem der vorhergehenden Ansprüche, **dadurch gekennzeichnet, dass** die Steuereinheit (14) dazu vorgesehen ist, nach einer Auswahl der die Flickerkenngröße (F) minimierenden Frequenzen (f_{1A}, f_{2A}, f_{1B}) die Zeitintervalle (T_{A}, T_{B}) an Sollleistungen (P_{obj1}, P_{obj2}) der zumindest zwei Heizfrequenzeinheiten (10, 12) anzupassen.

7. Gargerätevorrichtung nach einem der vorhergehenden Ansprüche, **dadurch gekennzeichnet, dass** die Steuereinheit (14) dazu vorgesehen ist, eine Priorisierung zugunsten einer Minimierung von Intermodulationsgeräuschen und/oder Flicker vorzunehmen, falls ein Betrieb der zumindest zwei Heizfrequenzeinheiten (10, 12) mit gewählten Sollleistungen (P_{obj1}, P_{obj2}) unter gleichzeitiger weitgehender Vermeidung von Intermodulationsgeräuschen und/oder Flicker unmöglich ist.

8. Verfahren mit einer Gargerätevorrichtung mit zumindest einer ersten und zumindest einer zweiten Heizfrequenzeinheit (10, 12), insbesondere nach einem der vorhergehenden Ansprüche, bei dem die erste Heizfrequenzeinheit (10) kontinuierlich und in zumindest einem ersten Zeitintervall (T_{A}) mit einer festen ersten Frequenz (f_{1A}) betrieben wird, die zweite Heizfrequenzeinheit (12) im ersten Zeitintervall (T_{A}) betrieben und in zumindest einem zweiten Zeitintervall (T_{B}) abgeschaltet wird, wobei die zweite Heizfrequenzeinheit (12) im ersten Zeitintervall (T_{A}) mit einer sich um mindestens 14 kHz von der ersten Frequenz (f_{1A}) unterscheidenden Frequenz (f_{2A}) betrieben wird, **dadurch gekennzeichnet, dass** wenigstens eine Flickerkenngröße (F) minimiert wird und die zumindest zwei Heizfrequenzeinheiten (10, 12) jeweils mittels eines Steuersignals (V₁(t), V₂(t)) gesteuert und/oder geregelt werden und in wenigstens einem Betriebszustand ein Tastgrad (D_{1A}, D_{2A}, D_{1B}) von zumindest einem der Steuersignale (V₁(t), V₂(t)) angepasst wird, wobei der Tastgrad von zumindest einem der Steuersignale (V₁(t), V₂(t)) durch die Steuereinheit (14) verändert wird, um hierdurch eine Änderung einer Ausgangsleistung bei fester Frequenz einer Heizfrequenzeinheit (10, 12) zu erreichen.

9. Gargerät, insbesondere Kochfeld, mit einer Gargerätevorrichtung nach einem der Ansprüche 1 bis 7.

## Claims

1. Cooking device having at least one first and at least one second heat frequency unit (10, 12) and having at least one control unit (14), which is provided to operate the first heat frequency unit (10) continuously and with a fixed first frequency (*f*_{1*A*}) in at least one first time interval (*T_{A}*), to operate the second heat frequency unit (12) in the first time interval (*T_{A}*), and to switch off said second heat frequency unit in at least one second time interval (*T_{B}*), wherein the control unit (14) is provided to operate the second heat frequency unit (12) in the first time interval (*T_{A}*) with at least one frequency (*f*_{2*A*}) which differs by at least 14 kHz from the first frequency (*f*_{1*A*}), **characterised in that** the control unit (14) is provided to control and/or regulate the at least two heat frequency units (10, 12) using a control signal (*V*₁ *(t), V*₂ (*t*)) in each case and in at least one operating state to adjust a pulse duty factor (*D*_{1*A*}, *D*_{2*A*}, *D*_{1*B*}) of at least one of the control signals (*V*₁ *(t), V*₂ (*t*)) and to minimise at least one flicker parameter (F), wherein the control unit (14) is provided to change the pulse duty factor of at least one of the control signals (*V*₁ *(t), V*₂ (*t*)) in order in this way to achieve a change in an output power with a fixed frequency of a heat frequency unit (10, 12).

2. Cooking device according to claim 1, **characterised in that** the control unit (14) is provided to operate the first heat frequency unit (10) in the second time interval (*T_{B}*) at least at times with a frequency (*f*_{1*B*}), which is lower than the first frequency (*f*_{1*A*}).

3. Cooking device according to claim 1 or 2, **characterised in that** the frequencies (*f*_{1*A*},*f*_{2*A*},*f*_{1*B*}) amount to at least 14 kHz.

4. Cooking device according to one of the preceding claims, **characterised in that** the control unit (14) is provided to continuously operate the heat frequency unit (10) with the highest setpoint power (*P*_{*obj*1}).

5. Cooking device according to one of the preceding claims, **characterised in that** in at least one operating state the control unit (14) is provided to operate the at least two heat frequency units (10, 12) periodically with a cycle duration (T) which corresponds to a sum of a length of the first time interval (*T_{A}*) and a length of the second time interval (*T_{B}*).

6. Cooking device according to one of the preceding claims, **characterised in that** the control unit (14) is provided to adjust the time intervals (*T_{A},T_{B}*) to setpoint powers (*P*_{*obj*1},*P*_{*obj*2}) of the at least two heat frequency units (10, 12) following a selection of the frequencies (*f*_{1*A*}, *f*₂*_{A}, f*_{1*B*}) that minimise the flicker parameter (F).

7. Cooking device according to one of the preceding claims, **characterised in that** the control unit (14) is provided to perform a prioritisation favouring a minimisation of intermodulation noises and/or flickers, if an operation of the at least two heat frequency units (10, 12) with selected setpoint powers (*P*_{*obj*1},*P*_{*obj*2}) is impossible while simultaneously largely avoiding intermodulation noises and/or flickers.

8. Method with a cooking device having at least one first and at least one second heat frequency unit (10, 12), in particular according to one of the preceding claims, in which the first heat frequency unit (10) is operated continuously and with a fixed first frequency (*f*_{1*A*}) in at least one first time interval (*T_{A}*), the second heat frequency unit (12) is operated in the first time interval (*T_{A}*) and is switched off in at least one second time interval (*T_{B}*), wherein in the first time interval (*T_{A}*) the second heat frequency unit (12) is operated with a frequency (*f*₂*_{A})* which differs by at least 14 kHz from the first frequency (*f*_{1*A*}), **characterised in that** at least one flicker parameter (F) is minimised and the at least two heat frequency units (10, 12) are each controlled and/or regulated using a control signal (*V*₁ *(t), V*₂(*t*)) and in at least one operating state a pulse duty factor (*D*_{1*A*}, *D*_{2*A*}, *D*_{1*B*}) *of* at least one of the control signals (*V*₁ *(t), V*₂ (*t*)) is adjusted, wherein the pulse duty factor of at least one of the control signals (*V*₁ *(t), V*₂ (*t*)) is changed by the control unit (14), in order in this way to achieve a change in output power with a fixed frequency of a heat frequency unit (10, 12).

9. Cooking appliance, in particular hob, with a cooking device according to one of claims 1 to 7.

## Revendications

1. Dispositif d'appareil de cuisson comprenant au moins une première et au moins une deuxième unités de fréquence de chauffe (10, 12) et comprenant au moins une unité de commande (14) destinée à faire fonctionner la première unité de fréquence de chauffe (10) de manière continue et pendant au moins un premier intervalle de temps (T_{A}) avec une première fréquence fixe (f1_{A}), à faire fonctionner la deuxième unité de fréquence de chauffe (12) pendant le premier intervalle de temps (T_{A}) et à la désactiver pendant au moins un deuxième intervalle de temps (T_{B}), l'unité de commande (14) étant destinée à faire fonctionner la deuxième unité de fréquence de chauffe (12) pendant le premier intervalle de temps (T_{A}) avec au moins une fréquence (f_{2A}) se distinguant au moins de 14 kHz de la première fréquence (f1_{A}), **caractérisé en ce que** l'unité de commande (14) est destinée à commander et/ou régler les au moins deux unités de fréquence de chauffe (10, 12) respectivement au moyen d'un signal de commande (V₁(t), V₂(t)) et, dans au moins un état de fonctionnement, à adapter un rapport cyclique (D_{1A}, D_{2A},D_{1B}) d'au moins un des signaux de commande (V₁(t), V₂(t)) et à minimiser au moins une caractéristique de papillotement (F), l'unité de commande (14) étant destinée à modifier le rapport cyclique d'au moins un des signaux de commande (V₁(t), V₂(t)) pour obtenir ainsi un changement d'une puissance de sortie à une fréquence fixe d'une unité de fréquence de chauffe (10, 12).

2. Dispositif d'appareil de cuisson selon la revendication 1, **caractérisé en ce que** l'unité de commande (14) est destinée à faire fonctionner la première unité de fréquence de chauffe (10) pendant le deuxième intervalle de temps (T_{B}), au moins par moments, avec une fréquence (f_{1B}) laquelle est inférieure à la première fréquence (f_{1A}).

3. Dispositif d'appareil de cuisson selon la revendication 1 ou 2, **caractérisé en ce que** les fréquences (f_{1A}, f_{2A}, f_{1B}) sont au moins de 14 kHz.

4. Dispositif d'appareil de cuisson selon l'une des revendications précédentes, **caractérisé en ce que** l'unité de commande (14) est destinée à faire fonctionner l'unité de fréquence de chauffe (10) de manière continue avec la puissance théorique (P_{obj1}) la plus élevée.

5. Dispositif d'appareil de cuisson selon l'une des revendications précédentes, **caractérisé en ce que** l'unité de commande (14), dans au moins un état de fonctionnement, est destinée à faire fonctionner les deux unités de fréquence de chauffe (10, 12) de manière périodique avec une durée de période (T) qui correspond à une somme d'une longueur du premier intervalle de temps (T_{A}) et d'une longueur du deuxième intervalle de temps (T_{B}).

6. Dispositif d'appareil de cuisson selon l'une des revendications précédentes, **caractérisé en ce que** l'unité de commande (14) est destinée à adapter, après une sélection des fréquences (f_{1A}, f_{2A}, f_{1B}) minimisant la caractéristique de papillotement (F), les intervalles de temps (T_{A}, T_{B}) à des puissances théoriques (P_{obj1}, P_{obj2}) des au moins deux unités de fréquence de chauffe (10, 12).

7. Dispositif d'appareil de cuisson selon l'une des revendications précédentes, **caractérisé en ce que** l'unité de commande (14) est destinée à effectuer une priorisation en faveur d'une minimisation de bruits d'intermodulation et/ou de papillotement dans le cas où un fonctionnement des au moins deux unités de fréquence de chauffe (10, 12) avec des puissances théoriques (P_{obj1}, P_{obj2}) sélectionnées, tout en évitant au maximum des bruits d'intermodulation et/ou le papillotement, serait impossible.

8. Procédé avec un dispositif d'appareil de cuisson comprenant au moins une première et au moins une deuxième unités de fréquence de chauffe (10, 12), en particulier selon l'une des revendications précédentes, dans lequel la première unité de fréquence de chauffe (10) fonctionne de manière continue et pendant au moins un premier intervalle de temps (T_{A}) avec une première fréquence fixe (f1_{A}), la deuxième unité de fréquence de chauffe (12) fonctionne pendant le premier intervalle de temps (T_{A}) et est désactivée pendant au moins un deuxième intervalle de temps (T_{B}), la deuxième unité de fréquence de chauffe (12) fonctionnant pendant le premier intervalle de temps (T_{A}) avec une fréquence (f_{2A}) se distinguant au moins de 14 kHz de la première fréquence (f_{1A}), **caractérisé en ce qu'**au moins une caractéristique de papillotement (F) est minimisée et les au moins deux unités de fréquence de chauffe (10, 12) sont commandées et/ou réglées respectivement au moyen d'un signal de commande (V₁(t), V₂(t)) et, dans au moins un état de fonctionnement, un rapport cyclique (D_{1A}, D_{2A},D_{1B}) d'au moins un des signaux de commande (V₁(t), V₂(t)) est adapté, le rapport cyclique d'au moins un des signaux de commande (V₁(t), V₂(t)) étant modifié par l'unité de commande (14) pour obtenir ainsi un changement d'une puissance de sortie à une fréquence fixe d'une unité de fréquence de chauffe (10, 12).

9. Appareil de cuisson, en particulier table de cuisson, comprenant un dispositif d'appareil de cuisson selon l'une des revendications 1 à 7.
